# EUROPÄISCHE PATENTANMELDUNG

(11) **EP 0 004 388 A1**
(43) Veröffentlichungstag der Anmeldung: **03.10.1979**
(21) Anmeldenummer: 79100922.8
(22) Anmeldetag: 27.03.1979
(51) Int. Cl.: A63B 23/04, A63C 17/04

(54) **Roll- und Wippbrett**

(30) Priorität: 28.03.1978 DE 7809262 U
(71) Anmelder: Windorfer, Max, D-8391 Denkhof (DE)
(72) Erfinder: Windorfer, Max, D-8391 Denkhof (DE)
(74) Vertreter: Zellentin, Rüdiger, Dr.

(57) **Zusammenfassung**

Die Anmeldung betrifft ein Roll- und Wippbrett zum Spielen, zum Trainieren, insbesondere bei Sportarten, bei denen es auf die Beherrschung des Gleichgewichts ankommt, und zu therapeutischen Zwecken.

Das Roll- und Wippbrett besteht aus einem zylindrischen Körper (2) und einer langgestreckten Platte (1), die an der Unterseite mindestens eine parallel zur Längsachse angeordnete Führungs- (5) und an den Enden Bewegungsbegrenzungsleisten (6) für den zylindrischen Körper (2) aufweist. Die Führungsleisten (5) können bezüglich der zentralen Längsachse asymmetrisch und die Begrenzungsleisten (6) vom Rand versetzt angeordnet sein.

Der zylindrische Körper (2) kann den Abmessungen der Führungsleisten (5) und ihrem Abstand voneinander entsprechende rundumlaufende Rillen aufweisen.

## Beschreibung

Die Erfindung betrifft ein Roll- und Wippbrett.

Es sind Bretter mit darunter angeordneten Rädern bekannt, die als Skateboards bezeichnet werden. Mit diesen Brettern können Gleichgewichtsübungen und Kunststücke durchgeführt werden, jedoch sind diese Bretter auch gefährlich, da nach einem freiwilligen oder unfreiwilligen Absteigen bei Fahrt des Brettes dieses weiterrollt. Da oft recht hohe Geschwindigkeiten erzielt werden, ist dies sehr gefährlich, da das Brett wie eine Rakete wirkt, und der Fahrer selbst bei einem Sturz äußerst verletzungsgefährdet ist. Auch sind die Anforderungen an die Balance nicht sehr hoch, da das Brett an den vier Ecken die Räder aufweist. Um mit dem Gerät spielen oder trainieren zu können, sind auch große freie Flächen erforderlich.

Aufgabe der Erfindung ist es, ein Roll- und Wippbrett anzugeben, daß einerseits hohe Anforderungen an die Geschicklichkeit und das Balancevermögen des Benutzers stellt, das auf kleinem Raum benutzbar ist, das als Spiel- aber auch als Trainingsgerät einsetzbar ist und das zudem für den Benutzer und seine Umwelt ungefährlich ist.

Diese Aufgabe wird durch ein Roll- und Wippbrett dadurch gelöst, daß es aus einem zylindrischen Körper und einer langgestreckten, rechteckigen, formbeständigen Platte besteht und daß auf der Unterseite der Platte parallel zur Längsachse mindestens eine Führungsleiste und an deren Enden senkrecht zu der Führungsleiste je eine Begrenzungsleiste angeordnet ist.

Bei einem derartigen Brett läßt sich durch Gleichgewichtsverlagerungen der zylindrische Körper auf dem Untergrund und das Brett auf dem zylindrischen Körper abrollen. Die Verbindung des Bretts mit dem zylindrischen Körper wird durch die Längsführungen und an den Enden durch die Begrenzungsleisten gesichert. Durch das Abrollen des Bretts auf dem zylindrischen Körper verändern sich dauernd die l'obelarme des Bretts, so daß der Benutzer dauernd gezwungen ist, Gewichtsverlagerungen vorzunehmen. Verliert er das Gleichgewicht, so neigt sich das Brett und eine Kante kommt mit dem Boden in Berührung, so daß ein für die Umwelt gefährliches Weiterrollen ausgeschlossen ist.

Eine vorteilhafte Ausführung besteht darin, daß die Führungsleisten bezüglich der zentralen Längsachse asymmetrisch angeordnet sind. Hierdurch werden die Hebelarme auch in Querrichtung ungleichmäßig, wodurch einem Benutzer weitere Möglichkeiten bei der Bewegung mit dem Brett erschlossen werden, z.B. Fort- und Kreisbeweaungen.

Vorzugsweise sind die Begrenzungsleisten zur Mitte versetzt angeordnet, was die Benutzung des Bretts, wenn sich der zylindrische Körper im Bereich einer Begrenzungsleiste befindet, erleichtert, da so der eine Hebelarm immer eine Mindestlänge aufweist.

Durch die Ausführung gemäß dem Kennzeichen des Anspruchs 4 wird die Führung zwischen zylindrischem Körper und Brett verbessert und ein gegenseitiges Verkanten erschwert.

Durch die Maßnahmen des Anspruchs 6 wird einerseits ein Abrutschen vom Brett verhindert und andererseits wird die Relativbewegung von zylindrischem Körper und Brett miteinander verbessert, so daß ein Durchrutschen des zylindrischen Körpers ausgeschlossen ist aber dennoch ein leichtes Laufen gesichert hleibt.

Durch die abgerundeten Kanten, wie sie in Anspruch 7 beansprucht sind, kann das Brett beim Abkippen auf eine Kante etwas gleiten, so daß der bei einer scharfen Kante zu erwartende starke Ruck abgeschwächt wird.

Nach einer Ausführungsvariante sind jedem Brett mehrere zylindrische Körper mit unterschiedlichem Durchmesser zugeordnet, so daß der Schwierigkeitsgrad der mit dem Brett durchgeführten Übungen mit der Vergrößerung des Durchmessers des zylindrischen Körpers gesteigert wird.

Das erfindungsgemäße Brett eignet sich nicht nur zum Spielen sondern ist ein hervorragendes Trainingsgerät, wo es auf die Beherrschung des Gleichgewichts, wie z. B. beim Skifahren entscheidend ankommt, und kann auch als therapeutisches Hilfsmittel eingesetzt werden.

Nachstehend wird die Erfindung anhand eines Ausführungsbeispiels näher erläutert. Es zeigt:
Fig. 1 ein erfindungsgemäßes Roll- und Wippbrett von der Seite geschen,
Fi^{g.} 2 einen Schnitt gemäß Linie II-II der Fig. 1,
Fig. 3 die Draufsicht auf die untere Seite der Platte des Rollbretts.

Das Roll- und Wippbrett besteht aus einer langgestreckten, rechteckigen steifen Platte 1 und einem zylindrischen Körper 2. Die Platte 1 trägt auf ihrer Oberseite einen Antirutschbelag 3 z. B. in Form einer strukturierten Gummiauflage. Auf der Unterseite der Platte 1 ist ein dünner rutschfester elastischer Überzug 4 aufgebracht.

Auf der Unterseite sind weiter zwei Führungsleisten 5 (Fig. 2, 3) parallel, jedoch asymmetrisch zur Längsachse der Platte 1 angeordnet. Die beiden Führungsleisten 5 werden an ihren freien Enden durch senkrecht zur Längsachse auf der Platte 1 angeordnete und sich nahezu von einer Seitenkante zur anderen erstreckende Begrenzungsleisten 6 begrenzt. Die Begrenzungsleisten 6 sind jeweils vom Rand der Platte 1 weg versetzt angeordnet (Fig.1, 3). Die äußeren unteren Querkanten der Platte 1 und der Begrenzungsleisten 6 können wie in Fig. 1 dargestellt abgerundet sein.

Der zylindrische Körper 2 besteht aus drei gleichen auf einer Achse 7 in gleichem Abstand voneinander angeordneten Rädern 8 mit waagrechter Lauffläche. Die Räder 8 und die Achse 7 können in einem Stück gestaltet sein. Der Abstand der Räder 8 voneinander wird durch die Breite der Führungsleisten 5 bestimmt, wobei das mittlere Rad 3 eine Dicke aufweist, die dem Abstand der beiden Führungsleisten 5 voneinander entspricht. Die Führungsleisten 5 und die Räder 8 können statt der im Querschnitt rechtwinkligen Umrißlinien auch andere z. B. dreieckige oder trapezförmige Umrißlinien aufweisen, wobei lediglich darauf zu achten ist, daß die Räder 8 abrollen können und seitlich durch die parallelen Führungsleisten 5 geführt werden.

Die Platte 1 und der zylinderförmige Körper 2 können aus Holz, einem Metall oder einem Kunststoff wie z. B. PVC, Glasfiber hergestellt sein, wobei auch beliebige Kombinationen möglich sind.

Jeder Platte 1 können zylindrische Körper 2 mit unterschiedlichem Durchmesser der Räder 8 zugeordnet werden. Jeder der zylindrischen Körper 2 kann auf der Lauffläche einen rutschfesten Überzug 4a (Fig. 2)aufweiscn. Dieser Überzug 4a kann zusätzlich zum Überzug 4 an der Unterseite der Platte 1 an seiner Stelle vorgesehen sein.

Einer der zylindrischen Körper 2 kann in der Lauffläche eine ebene Standfläche 9 (Fig. 4) aufweisen, in diesem Fall ist die Erfindung nur als Wippbrett verwendbar und weist je nach Auflage der Platte 1 auf den fest stehenden Körper 2 gleiche oder beliebig ungleiche Hebelarme auf. Das Gleiche kann auch dadurch erzielt werden, wenn der zylindrische Körper in einen Halter eingesetzt wird, der ein Drehen des zylindrischen Körpers verhindert.

## Patentansprüche

1. Roll- und Wippbrett, dadurch gekennzeichnet, daß es aus einem zylindrischen Körper (2) und einer langgestreckten rechteckigen formbeständigen Platte (1) bcsteht und daß auf der Unterseite der Platte (1) parallel zur Längsachse mindestens eine Führungsleiste (5) und an deren Enden senkrecht zu der Führungsleiste (5) je eine Begrenzungsleiste (6) angeordnet ist.

2. Roll- und Wippbrett, nach Anspruch 1, dadurch gekennzeichnet, daß die Führungsleisten (5) bezüglich der zentralen Längsachse asymmetrisch angeordnet sind.

3. Roll- und Wippbrett, nach Anspruch 1 oder 2, dadurch gekennzeichnet, daß jede Begrenzungsleiste (6) vom Rand der Platte (1) weg versetzt angeordnet ist.

4. Roll- und Wippbrett, nach einem der Ansprüche 1 - 3, dadurch gekennzeichnet, daß der zylindrische Körper (2) den der Führungsleisten (5) und ihrem Abstand voneinander entsprechende rundumlaufende Rillen aufweist.

5. Roll- und Wippbrett, nach Anspruch 4, dadurch gekennzeichnet, daß der zylindrische Körper (2) zwei symmetrisch angcordnete gleichförmige Rillen aufweist.

6. Roll- und Wippbrett, nach einem der Ansprüche 1 - 5, dadurch gekennzeichnet, daß auf der Unterseite der Platte (1) ein glatter rutschfester Überzug (4) und auf der Oberseite ein Antirutschbelag (3) aufgebracht sind.

7. Roll und wippbrett, nach einem der Ansprüche 1 - 6, dadurch gekennzeichnet, daß die nach außen zeigenden Kanten der Bogronzungsleisten (6) und die unteren Seitenbauten der Platte (1) abgerundet sind.

8. Roll- und Wippbrett, nach einem der Ansprüche 1 - 7, dadurch gekennzeichnet, daß jeder Platte (1) mehrere zylindrische Körper (2) unterschiedlichen Durchmessers zugeordnet sind.

9. Roll- und Wippbrett nach Anspruch 8, dadurch gekennzeichnet, daß in der Lauffläche der zylindrischen Körper (2) eine ebene Standfläche (9) ausgeführt ist.

10. Roll- und Wippbrett, nach einem der Ansprüche 1 - 9, dadurch gekennzeichnet, daß die Platte (1) und der zylindrische Körper (2) aus einem Material wie Holz, Metall oder Kunststoff gefertigt sind.
